# EUROPÄISCHE PATENTSCHRIFT

(11) **EP 3 367 042 B1**
(45) Veröffentlichungstag und Bekanntmachung des Hinweises auf die Patenterteilung: **20.11.2019**
(21) Anmeldenummer: 18153364.7
(22) Anmeldetag: 25.01.2018
(51) Int. Cl.: F41A 21/30, F41A 21/36

(54) **INTEGRALSCHALLDÄMPFER FÜR EINEN GEWEHRLAUF**
INTEGRAL SOUND DAMPER FOR RIFLE BARREL
AMORTISSEUR DE BRUIT INTÉGRÉ POUR UN CANON D'UN FUSIL

(30) Priorität: 28.02.2017 DE 102017104088
(43) Veröffentlichungstag der Anmeldung: 29.08.2018
(73) Patentinhaber: L&O Hunting Group GmbH, 88316 Isny im Allgäu (DE)
(72) Erfinder: Göggel, Fabian, 88316 Isny (DE)
(74) Vertreter: Charrier Rapp & Liebau

(56) Entgegenhaltungen:
- EP-A1- 3 023 729
- WO-A1-00/57122
- RU-C1- 2 066 037
- US-A1- 2010 180 759
- US-A1- 2016 003 570
- US-A1- 2016 161 203
- US-B1- 8 627 755
- US-S1- D 685 874

## Beschreibung

Die Erfindung betrifft einen Integralschalldämpfer für einen Gewehrlauf nach dem Oberbegriff des Anspruchs 1. Ein derartiger Integralschalldämpfer ist aus der EP 3 023 729 A1 bekannt.

Integralschalldämpfer für Gewehre zeichnen sich dadurch aus, dass sie nicht nur an der Laufmündung aufgesetzt werden, sondern sich nahezu vollständig oder ggf. auch vollständig über den Gewehrlauf in dessen Längsrichtung erstrecken und diesen wie einen Mantel umschließen. Durch eine solche Ausführung kann nicht nur die Dämpferleistung optimiert, sondern es können auch die Balance des Gewehrs und das optische Erscheinungsbild verbessert werden.

Ein aus der EP 3 023 729 A1 bekannter Integralschalldämpfer enthält ein zum Umschließen des Gewehrlaufs in dessen Längsrichtung ausgebildetes rohrförmiges Gehäuse, das auf einen Gewehrlauf aufgesetzt und über ein Innengewinde auf einem im Bereich der Mündung des Gewehrlaufs vorgesehenen Außengewinde befestigt wird. Das rohrförmige Gehäuse besteht aus einem hohlzylindrischen Grundkörper aus Metall, welcher von einem an diesem angeformten Hüllelement aus einem Spritzgussmaterial umgeben ist. Innerhalb des Gehäuses ist eine Umlenkeinrichtung zur Ablenkung des bei der Schussabgabe entstehenden Gases angeordnet.

Aufgabe der Erfindung ist es, einen Integralschalldämpfer der eingangs genannten Art zu schaffen, der eine optimale Führung und Anordnung auf dem Gewehrlauf aufweist und mit geringem Aufwand eine möglichst effektive und einfache Reduzierung unerwünschter Nebenwirkungen der Schussabgabe ermöglicht.

Diese Aufgabe wird durch einen Intergralschalldämpfer mit den Merkmalen des Anspruchs 1 gelöst. Zweckmäßige Ausgestaltungen und vorteilhafte Weiterbildungen der Erfindung sind in den Unteransprüchen angegeben.

Bei dem erfindungsgemäßen Integralschalldämpfer ist innerhalb des den Gewehrlauf in dessen Längsrichtung nahezu vollständig oder vollständig umschließenden Gehäuses eine Umlenkeinrichtung zur Ablenkung des bei der Schussabgabe entstehenden Gases angeordnet. An dem Gehäuse ist ferner eine von dem Innengewinde in Längsrichtung des Gehäuses beabstandete Führungsfläche zur Führung des Integralschalldämpfers im Bereich eines Laufanfangs des Gewehrlaufs vorgesehen. Dadurch kann der Integralschalldämpfer einfach über den Lauf geschoben und spannungsfrei ohne erkennbare Übergänge an dem Lauf montiert werden. Auch ohne Beeinträchtigung des ästhetischen Gesamteindrucks des Gewehrs kann der Integraldämpfer somit besonders gut an das Design des Gewehrs angepasst werden. Der Integralschalldämpfer ist nicht als Anbauteil zu erkennen, sondern es wird eher der Anschein eines dickeren Laufs vermittelt. Dadurch können auch die Eigenschaften des Gewehrs, wie z.B. Handling, Schwerpunkt, Mitschwingverhalten und Führigkeit, beibehalten werden. Der Integralschalldämpfer ist über die Führungsfläche im Bereich der Laufwurzel axial geführt und wird durch das auf ein Standardgewinde an der Laufmündung passende Innengewinde fixiert. Innerhalb des Gehäuses ist ein zur Aufnahme des Gewehrlaufs ausgebildetes Innenrohr angeordnet, das mit dem Gehäuse einen Expansionsraum zur Aufnahme des bei der Schussabgabe entstehenden Gases begrenzt. Das Innenrohr schirmt den Gewehrlauf ab, so dass dieser vor dem in den Expansionsraum geleiteten Gas geschützt ist. Zur Wartung oder Reinigung kann der Integralschalldämpfer einfach demontiert und leicht wieder auf den Gewehrlauf aufgesetzt werden. Auch eine Verwendung des Gewehrs als normale Jagdwaffe ohne Schalldämpfer ist möglich. Dann können auf das Standardgewinde an der Laufmündung andere Laufaufsätze, Mündungsfeuerdämpfer, Mündungskappen oder dgl. aufgeschraubt werden.

In einer bevorzugten Ausführung wird die Umlenkeinrichtung durch eine im Gehäuse angeordnete Blendenanordnung und/oder durch eine im Gehäuse angeordnete Mündungsbremse gebildet. Durch die Blendenanordnung kann der Strom des aus der Laufmündung bei der Schussabgabe austretenden Gases gehemmt und ein plötzliches Entweichen der Gasmenge in die Luft verhindert werden. Das nach einem Schuss expandierende Gas kann so innerhalb des Integralschalldämpfers entspannen, so dass die an die Umgebung abgegebene Schallenergie reduziert werden kann. Durch eine innerhalb des Gehäuses zusätzlich zur Blendenanordnung oder anstelle der Blendenanordnung angeordnete Mündungsbremse kann das bei der Schussabgabe aus der Laufmündung austretende Verbrennungsgas ebenfalls umgelenkt und in einen Expansionsraum nach hinten geleitet werden. Dadurch kann die Energie des Verbrennungsgases ebenfalls abgebaut werden. Außerdem kann der Rückstoß durch das nach hinten geleitete Gas und die dadurch entstehenden Gegenkräfte reduziert werden.

Das Innenrohr kann in einer konstruktiv vorteilhaften Ausführung an dem einen Ende durch die Mündungsbremse und an dem anderen Ende durch eine Führungsbuchse innerhalb des rohrförmigen Gehäuses gehalten sein. Die Führungsbuchse ist zweckmäßigerweise in das dem Laufanfang zugewandte hintere Ende des Gehäuses eingesetzt und weist vorzugsweise die zur axialen Führung des Integralschalldämpfers im Bereich eines Laufanfangs ausgebildete Führungsfläche auf.

Das Innengewinde zur Befestigung des Integralschalldämpfers auf einem an der Mündung des Gewehrlaufs vorgesehenen Außengewinde kann in einer zweckmäßigen Ausführung an der Mündungsbremse vorgesehen sein. Zwischen der Blendenanordnung und der Mündungsbremse ist innerhalb des Gehäuses vorzugsweise ein Abstand vorgesehen. Dadurch können Spannungen vermieden werden.

In einer weiteren vorteilhaften Ausgestaltung ist das rohrförmige Gehäuse derart ausgestaltet, dass es denselben Außendurchmesser wie der im Durchmesser erweiterte Laufanfang aufweist. Dadurch weist der Lauf mit dem darauf montierten Integralschalldämpfer einen einheitlichen Verlauf auf.

Die Blendenanordnung kann aus einem Grundkörper mit mehreren in Längsrichtung voneinander beabstandeten und durch Trennwände voneinander getrennte Kammern bestehen, die an zwei gegenüberliegenden Seiten mit Öffnungen versehen sind. Die Mündungsbremse enthält zweckmäßigerweise radiale Durchgangsöffhungen zur Umlenkung des bei der Schussabgabe entstehenden Gases in den zwischen dem Gehäuse und dem Innenrohr gebildeten Expansionsraum.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: einen Gewehrlauf mit einem Integralschalldämpfer in einem Längsschnitt;
- **Figur 2**: einen Gewehrlauf in einer Perspektive;
- **Figur 3**: eine Führungsbuchse des in Figur 1 gezeigten Integralschalldämpfers in einem Längsschnitt;
- **Figur 4**: eine Blendenanordnung des in Figur 1 gezeigten Integralschalldämpfers in einem Längsschnitt;
- **Figur 5**: die Blendenanordnung von Figur 4 in einer Perspektive;
- **Figur 6**: einen Mündungsdämpfer des in Figur 1 gezeigten Integralschalldämpfers in einem Längsschnitt und
- **Figur 7**: den Mündungsdämpfer von Figur 6 in einer Perspektive.

In Figur 1 ist ein Gewehrlauf 1 mit einem den Gewehrlauf 1 auf nahezu der gesamten Länge umhüllenden Integralschalldämpfer 2 gezeigt. Der auch in Figur 2 gesondert dargestellte Gewehrlauf 1 enthält einem im Durchmesser erweiterten Laufanfang 3 mit einem Patronenlager 4 und ein im Durchmesser schlankeres Laufteil 5, das bei der Abgabe eines Schusses von dem Projektil durchlaufen wird. Der Gewehrlauf 1 weist eine Laufmündung 6 an einem Laufende 7 auf. An dem Laufende 7 des Gewehrlaufs 1 ist ein Außengewinde 8 zur Befestigung des Integralschalldämpfers 2 vorgesehen. Am Übergang des im Durchmesser erweiterten Laufanfangs 3 zum schlankeren Laufteil 5 befindet sich eine äußere zylindrische Führungsfläche 9 zur Führung des Integralschalldämpfers 2 im Bereich des Laufanfangs 3.

Der in Figur 1 gezeigte Integralschalldämpfer 2 enthält ein zum nahezu vollständigen Umschließen des Gewehrlaufs 1 in dessen Längsrichtung ausgebildetes rohrförmiges Gehäuse 10, dessen Außendurchmesser dem Außendurchmesser des Laufanfangs 3 entspricht. Das rohrförmige Gehäuse 10 weist eine größere Länge als der gesamte Gewehrlauf 1 auf und ist derart ausgebildet, dass es den bei der Abgabe eines Schusses vom Projektil durchlaufenen Laufteil 5 des Gewehrlaufs 1 auf der gesamten Länge umschließt. Das rohrförmige Gehäuse 10 des Integralschalldämpfers 2 enthält an seinem dem Laufanfang 3 zugewandten hinteren Ende eine in Figur 3 gesondert dargestellte Führungsbuchse 11. In das in Schussrichtung gesehen vordere Ende des rohrförmigen Gehäuses 10 ist eine in den Figuren 4 und 5 dargestellte Blendenanordnung 12 eingesetzt. Zwischen der Führungsbuchse 11 und der Blendenanordnung 12 ist innerhalb des Gehäuses 10 außerdem eine in den Figuren 6 und 7 dargestellte Mündungsbremse 13 angeordnet. Zur Vermeidung von Spannungen ist zwischen der Blendenanordnung 12 und der Mündungsbremse 13 innerhalb der Gehäuses 10 ein Abstand vorgesehen. In dem rohrförmigen Gehäuse 10 ist ferner zwischen der Führungsbuchse 11 und der Mündungsbremse 13 ein zur Aufnahme des Gewehrlaufs 1 ausgebildetes und zum Gehäuse 10 konzentrisches Innenrohr 14 angeordnet. Zwischen dem rohrförmigen Gehäuse 10 und dem Innenrohr 14 wird ein im Querschnitt ringförmiger Expansionsraum 15 begrenzt.

Das Innenrohr 14 wird innerhalb des Gehäuses 10 an der einen Seite durch die Führungsbuchse 11 und an der anderen Seite durch die Mündungsbremse 13 gehalten. Hierzu weisen sowohl die Führungsbuchse 11 als auch die Mündungsbremse 13 jeweils ein Gewinde zum Eingriff mit einem entsprechenden Gegengewinde an den beiden Enden des Innenrohrs 14 auf. Durch die Führungsbuchse 11 und die Mündungsbremse 13 wird der zwischen dem Gehäuse 10 und dem Innenrohr 14 gebildete Expansionsraum 15 an den beiden Seiten begrenzt. Über eine Dichtung 16 wird die Führungsbuchse 11 gegenüber dem Gewehrlauf 1 abgedichtet. Die Mündungsbremse 13 ist durch eine Dichtung 17 gegenüber dem Gehäuse 1 abgedichtet. Auch an der Blendenanordnung 12 ist eine Dichtung 18 zur Abdichtung gegenüber dem Gehäuse 1 vorgesehen.

Wie aus Figur 3 hervorgeht, weist die Führungsbuchse 11 einen Ringbund 19 mit einer inneren zylindrischen Führungsfläche 20 zur Anlage an der in Figur 2 gezeigten äußeren zylindrischen Führungsfläche 9 des Gewehrlaufs 1 auf. An der Innenseite der Führungsbuchse 11 ist ein Innengewinde 21 zur Verbindung mit dem Innenrohr 14 vorgesehen. Die Führungsbuchse 11 enthält außerdem ein Außengewinde 22, über das die Führungsbuchse 11 in ein entsprechendes Innengewinde an dem zum Laufanfang 3 weisenden Ende des rohrförmigen Gehäuses 10 eingeschraubt ist. In der dem Laufanfang 3 zugewandten Stirnseite der Führungsbuchse 11 ist eine umlaufende Ringnut 23 zur Aufnahme der in Figur 1 gezeigten Dichtung 16 vorgesehen.

Die in den Figuren 4 und 5 dargestellte Blendenanordnung 12 besteht aus einem Grundkörper 24 mit mehreren in Längsrichtung voneinander beabstandeten und durch Trennwände 25 voneinander getrennte Kammern 26, die an zwei gegenüberliegenden Seiten mit Öffnungen 27 versehen sind. Die zwischen einer hinteren Stirnwand 28 und einer vorderen Stirnwand 29 des Grundkörpers 24 in Längsrichtung der Blendenanordnung 12 aufeinanderfolgenden Trennwände 25 haben jeweils eine entgegengesetzte Neigung, so dass die Kammern 26 eine Dreiecksform aufweisen. In der hinteren Stirnwand 28, der vorderen Stirnwand 29 und den Trennwänden 25 sind zentrale Durchgangsöffnungen 30 zur Bildung eines an das Kaliber angepassten Durchgangskanals für den Durchlass eines Projektils vorgesehen. Im Bereich der vordere Stirnwand 28 sind an der Außenseite des Grundkörpers 24 ein Absatz 31 und ein Außengewinde 32 angeordnet, durch das der Grundkörper 24 in das rohrförmige Gehäuse 10 eingeschraubt werden kann. In der vorderen Stirnfläche der Stirnwand 28 ist eine Senkung 33 zur Wegführung der Druckwelle vom Schützen eingebracht. Durch die Blendenanordnung 12 kann der Strom des aus der Laufmündung 6 bei der Schussabgabe austretenden Gases gehemmt und ein plötzliches Entweichen der Gasmenge in die Luft verhindert werden. Das nach einem Schuss expandierende Gas kann so innerhalb des Integralschalldämpfers 2 entspannen, so dass die an die Umgebung abgegebene Schallenergie reduziert werden kann.

In der gezeigten Ausführung ist die Blendenanordnung 12 in einem Teil z.B. durch spanende oder abtragende Bearbeitung aus einem zylindrischen Grundkörper aus einem hochfesten und temperaturbeständigen Leichtmetall hergestellt. Die Blendenanordnung 12 kann aber auch einem anderen Aufbau aufweisen und auf andere Weise gefertigt sein.

Die in den Figuren 6 und 7 gezeigte Mündungsbremse 13 besteht aus einem hohlzylindrischen Grundteil, das einem im Durchmesser vergrößerten Führungsbereich 34 zur Führung innerhalb des rohrförmigen Gehäuses 10, einen schlankeren Zwischenbereich 35 mit radialen Durchgangsöffnungen 36 und einen Haltebereich 37 mit einem Außengewinde 38 zur Verbindung mit dem Innenrohr 14 enthält. Die Durchgangsöffnungen 36 sind derart angeordnet, dass sie von einer zentralen Durchgangsöffhung 39 zur Außenseite des schlankeren Zwischenbereichs 35 führen. Dadurch können die bei der Schussabgabe entstehenden Verbrennungsgase in den zwischen dem rohrförmigen Gehäuse 10 und dem Innenrohr 14 gebildeten Expansionsraum 15 geleitet und nach hinten geführt werden. Durch die so entstehenden Gegenkräfte kann der Rückstoß reduziert werden. Bei der gezeigten Ausführung sind die radialen Durchgangsöffhungen 36 schräg nach hinten ausgerichtet. Dadurch kann eine besonders wirksame Umlenkung erreicht werden.

Wie aus Figur 6 hervorgeht, ist an der Innenseite des Haltebereichs 38 der Mündungsbremse 13 ein Innengewinde 40 zur Befestigung des Integralschalldämpfers 2 an dem Gewehrlauf 1 vorgesehen. Über dieses Innengewinde 40 kann der Integralschalldämpfer 2 auf das auch zur Befestigung weiterer Mündungsaufsätze verwendbare Außengewinde 8 im Bereich des Laufendes 7 aufgeschraubt werden. Durch die Führungsbuchse 11 wird der Integralschalldämpfer 2 auf dem Gewehrlauf 1 axial geführt. An der Außenseite des Führungsbereichs 34 ist eine Nut 41 für die Dichtung 17 zur radialen Abdichtung der Mündungsbremse 13 gegenüber dem Gehäuse 10 vorgesehen.

### Bezugszeichenliste

- 1: Gewehrlauf
- 2: Intergralschalldämpfer
- 3: Laufanfang
- 4: Patronenlager
- 5: Laufteil
- 6: Laufmündung
- 7: Laufende
- 8: Außengewinde
- 9: Äußere zylindrische Führungsfläche
- 10: Rohrförmiges Gehäuse
- 11: Führungsbuchse
- 12: Blendenanordnung
- 13: Mündungsbremse
- 14: Innenrohr
- 15: Expansionsraum
- 16: Dichtung
- 17: Dichtung
- 18: Dichtung
- 19: Ringbund
- 20: Innere zylindrische Führungsfläche
- 21: Innengewinde
- 22: Außengewinde
- 23: Ringnut
- 24: Grundkörper
- 25: Trennwand
- 26: Kammer
- 27: Öffnung
- 28: Hintere Stirnwand
- 29: Vordere Stirnwand
- 30: Durchgangsöffnung
- 31: Absatz
- 32: Außengewinde
- 33: Senkung
- 34: Führungsbereich
- 35: Zwischenbereich
- 36: Durchgangsöffhungen
- 37: Haltebereich
- 38: Außengewinde
- 39: Durchgangsöffnung
- 40: Innengewinde
- 41: Nut

## Patentansprüche

1. Integralschalldämpfer (2) für einen Gewehrlauf (1), wobei der Integralschalldämpfer (1) ein zum nahezu vollständigen oder vollständigen Umschließen des Gewehrlaufs (1) in dessen Längsrichtung ausgebildetes rohrförmiges Gehäuse (10) mit einem innerhalb des Gehäuses (10) angeordneten Innengewinde (40) zur Befestigung des Integralschalldämpfers (2) auf einem an der Mündung des Gewehrlaufs (1) vorgesehenen Außengewinde (8) enthält, wobei innerhalb des Gehäuses (10) eine Umlenkeinrichtung (12, 13) zur Ablenkung des bei der Schussabgabe entstehenden Gases und ein zur Aufnahme des Gewehrlaufs (1) ausgebildetes Innenrohr (14) angeordnet sind und wobei am Gehäuse (10) eine von dem Innengewinde (40) in Längsrichtung des Gehäuses (10) beabstandete Führungsfläche (20) zur Führung des Integralschalldämpfers (2) im Bereich eines Laufanfangs (3) des Gewehrlaufs (1) angeordnet ist, **dadurch gekennzeichnet, dass** das Innenrohr (14) mit dem Gehäuse (10) einen Expansionsraum (15) zur Aufnahme des bei der Schussabgabe entstehenden Gases begrenzt.

2. Integralschalldämpfer (2) nach Anspruch 1, **dadurch gekennzeichnet, dass** die Umlenkeinrichtung (12, 13) eine im Gehäuse (10) angeordnete Blendenanordnung (12) und/oder eine im Gehäuse (10) angeordnete Mündungsbremse (13) umfasst.

3. Integralschalldämpfer (2) nach Anspruch 2, **dadurch gekennzeichnet, dass** das Innenrohr (14) an dem einen Ende durch die Mündungsbremse (13) und an dem anderen Ende durch eine Führungsbuchse (11) innerhalb des rohrförmigen Gehäuses (10) gehalten wird.

4. Integralschalldämpfer (2) nach Anspruch 3, **dadurch gekennzeichnet, dass** die Führungsbuchse (11) in das dem Laufanfang (3) zugewandte hintere Ende des Gehäuses (10) eingesetzt ist.

5. Integralschalldämpfer (2) nach Anspruch 3 oder 4, **dadurch gekennzeichnet, dass** an der Führungsbuchse (11) die zur axialen Führung des Integralschalldämpfers (2) im Bereich eines Laufanfangs (3) ausgebildete Führungsfläche (20) angeordnet ist.

6. Integralschalldämpfer (2) nach einem der Ansprüche 2 bis 5, **dadurch gekennzeichnet, dass** an der Mündungsbremse (13) das Innengewinde (40) zur Befestigung des Integralschalldämpfers (2) auf einem an der Mündung des Gewehrlaufs (1) vorgesehenen Außengewinde (8) vorgesehen ist.

7. Integralschalldämpfer (2) nach einem der Ansprüche 2 bis 6, **dadurch gekennzeichnet, dass** zwischen der Blendenanordnung (12) und der Mündungsbremse (13) innerhalb der Gehäuses (10) ein Abstand vorgesehen ist.

8. Integralschalldämpfer (2) nach einem der Ansprüche 2 bis 7, **dadurch gekennzeichnet, dass** die Blendenanordnung (12) aus einem Grundkörper (24) mit mehreren in Längsrichtung voneinander beabstandeten und durch Trennwände (25) voneinander getrennte Kammern (26) besteht, die an zwei gegenüberliegenden Seiten mit Öffnungen (27) versehen sind.

9. Integralschalldämpfer (2) nach Anspruch 8, **dadurch gekennzeichnet, dass** die in Längsrichtung aufeinanderfolgenden Trennwände (25) jeweils eine entgegengesetzte Neigung haben und zentrale Durchgangsöffhungen (30) aufweisen.

10. Integralschalldämpfer (2) nach einem der Ansprüche 2 bis 9, **dadurch gekennzeichnet, dass** die Mündungsbremse (13) radiale Durchgangsöffnungen (36) zur Umlenkung des bei der Schussabgabe entstehenden Gases in den zwischen dem Gehäuse (10) und dem Innenrohr (14) gebildeten Expansionsraum (15) enthält.

11. Integralschalldämpfer (2) nach Anspruch 10, **dadurch gekennzeichnet, dass** die Durchgangsöffnungen (36) in Schussrichtung gesehen schräg nach hinten ausgerichtet sind.

## Claims

1. Integral sound suppressor (2) for a gun barrel (1), wherein the integral sound suppressor (1) comprises a tubular housing (10) designed for almost complete or complete encasing of the gun barrel (1) in its longitudinal direction, having an internal thread (40) arranged within the housing (10) for mounting the integral sound suppressor (2) on an external thread (8) provided at the muzzle of the gun barrel (1), wherein a deflector device (12, 13) for deflecting the gas being produced when firing a shot and an inner tube (14) designed to receive the gun barrel (1) are arranged within the housing (10) and wherein a guide surface (20) spaced from the internal thread (40) in the longitudinal direction of the housing (10) for guiding the integral sound suppressor (2) in a region of a barrel front end (3) of the gun barrel (1) is arranged on the housing (10), **characterised in that** the inner tube (14) with the housing (10) defines an expansion chamber (15) for receiving the gas being produced when firing a shot.

2. Integral sound suppressor (2) according to claim 1, **characterised in that** the deflector device (12, 13) comprises a baffle arrangement (12) arranged in the housing (10) and/or a muzzle brake (13) arranged in the housing (10).

3. Integral sound suppressor (2) according to claim 2, **characterised in that** the inner tube (14) is held within the tubular housing (10) at the one end by the muzzle brake (13) and at the other end by a guide bushing (11).

4. Integral sound suppressor (2) according to claim 3, **characterised in that** the guide bushing (11) is inserted into the rear end of the housing (10) facing the barrel front end (3).

5. Integral sound suppressor (2) according to claim 3 or 4, **characterised in that** the guide surface (20) designed for axial guiding of the integral sound suppressor (2) in the region of a barrel front end (3) is arranged on the guide bushing (11).

6. Integral sound suppressor (2) according to one of claims 2 to 5, **characterised in that** the internal thread (40) for mounting the integral sound suppressor (2) on an external thread (8) provided on the muzzle of the gun barrel (1) is provided on the muzzle brake (13).

7. Integral sound suppressor (2) according to one of claims 2 to 6, **characterised in that** a gap is provided within the housing (10) between the baffle arrangement (12) and the muzzle brake (13).

8. Integral sound suppressor (2) according to one of claims 2 to 7, **characterised in that** the baffle arrangement (12) consists of a main body (24) having several chambers (26) spaced from one another in the longitudinal direction and separated from one another by dividers (25), which chambers (26) are provided with openings (27) on two opposite sides.

9. Integral sound suppressor (2) according to claim 8, **characterised in that** the dividers (25) following one another in longitudinal direction have respectively an opposite inclination and contain central through-openings (30).

10. Integral sound suppressor (2) according to one of claims 2 to 9, **characterised in that** the muzzle brake (13) comprises radial through-openings (36) to deflect the gas being produced when firing a shot into the expansion chamber (15) formed between the housing (10) and the inner tube (14).

11. Integral sound suppressor (2) according to claim 10, **characterised in that** the through-openings (36) are aligned obliquely towards the rear, seen in shot direction.

## Revendications

1. Amortisseur de bruit intégré (2) pour un canon de fusil (1), dans lequel l'amortisseur de bruit intégré (1) contient un boîtier (10) tubulaire réalisé pour renfermer quasiment en totalité ou en totalité le canon de fusil (1) dans son sens longitudinal avec un filetage intérieur (40) disposé à l'intérieur du boîtier (10) pour fixer l'amortisseur de bruit intégré (2) sur un filetage extérieur (8) prévu au niveau de l'embouchure du canon de fusil (1), dans lequel un dispositif de déviation (12, 13) pour dévier le gaz se formant lors du tir et un tube intérieur (14) réalisé pour loger le canon de fusil (1) sont disposés à l'intérieur du boîtier (10) et dans lequel une surface de guidage (20) est espacée du filetage intérieur (40) dans le sens longitudinal du boîtier (10) pour guider l'amortisseur de bruit intégré (2) dans la zone d'un début de canon (3) du canon de fusil (1) est disposée au niveau du boîtier (10), **caractérisé en ce que** le tube intérieur (14) délimite avec le boîtier (10) une chambre d'expansion (15) pour loger le gaz se formant lors du tir.

2. Amortisseur de bruit intégré (2) selon la revendication 1, **caractérisé en ce que** le système de déviation (12, 13) comprend un ensemble de diaphragmes (12) disposé dans le boîtier (10) et/ou un frein d'embouchure (13) disposé dans le boîtier (10).

3. Amortisseur de bruit intégré (2) selon la revendication 2, **caractérisé en ce que** le tube intérieur (14) est maintenu au niveau d'une extrémité par le frein d'embouchure (13) et au niveau de l'autre extrémité par une douille de guidage (11) à l'intérieur du boîtier (10) tubulaire.

4. Amortisseur de bruit intégré (2) selon la revendication 3, **caractérisé en ce que** la douille de guidage (11) est insérée dans l'extrémité arrière, tournée vers le début de canon (3), du boîtier (10).

5. Amortisseur de bruit intégré (2) selon la revendication 3 ou 4, **caractérisé en ce que** la surface de guidage (20) réalisée pour guider de manière axiale l'amortisseur de bruit intégré (2) dans la zone d'un début de canon (3) est disposée au niveau de la douille de guidage (11).

6. Amortisseur de bruit intégré (2) selon l'une quelconque des revendications 2 à 5, **caractérisé en ce que** le filetage intérieur (40) pour fixer l'amortisseur de bruit intégré (2) sur un filetage extérieur (8) prévu au niveau de l'embouchure du canon de fusil (1) est prévu au niveau du frein d'embouchure (13).

7. Amortisseur de bruit intégré (2) selon l'une quelconque des revendications 2 à 6, **caractérisé en ce qu'**un espacement est prévu entre l'ensemble de diaphragmes (12) et le frein d'embouchure (13) à l'intérieur du boîtier (10).

8. Amortisseur de bruit intégré (2) selon l'une quelconque des revendications 2 à 7, **caractérisé en ce que** l'ensemble de diaphragmes (12) est constitué d'un corps de base (24) avec plusieurs chambres (26) espacées les unes des autres dans le sens longitudinal et séparées les unes des autres par des cloisons de séparation (25), qui sont pourvues d'ouvertures (27) au niveau de deux côtés se faisant face.

9. Amortisseur de bruit intégré (2) selon la revendication 8, **caractérisé en ce que** les cloisons de séparation (25) se suivant les unes les autres dans le sens longitudinal ont respectivement une inclinaison opposée et présentent des ouvertures de passage (30) centrales.

10. Amortisseur de bruit intégré (2) selon l'une quelconque des revendications 2 à 9, **caractérisé en ce que** le frein d'embouchure (13) contient des ouvertures de passage (36) radiales pour dévier le gaz se formant lors du tir dans la chambre d'expansion (15) formée entre le boîtier (10) et le tube intérieur (14).

11. Amortisseur de bruit intégré (2) selon la revendication 10, **caractérisé en ce que** les ouvertures de passage (36) sont orientées, dans une vue dans le sens de tir, de manière oblique vers l'arrière.
